# EUROPÄISCHE PATENTSCHRIFT

(11) **EP 2 832 500 B1**
(45) Veröffentlichungstag und Bekanntmachung des Hinweises auf die Patenterteilung: **10.06.2015**
(21) Anmeldenummer: 13178412.6
(22) Anmeldetag: 29.07.2013
(51) Int. Cl.: B24C 9/00, B24C 7/00, B24C 1/00

(54) **Vorrichtung zum Dosieren von Strahlgut und Strahlvorrichtung für Strahlgut**
Device for metering of sandblasting material and blasting machine for sandblasting material
Dispositif de dosage de produit à projeter et dispositif de projection pour produit à projeter

(43) Veröffentlichungstag der Anmeldung: 04.02.2015
(62) Teilanmeldung aus: 14162595.4
(73) Patentinhaber: Dry-Ice-Energy GmbH, 82031 Grünwald (DE)
(72) Erfinder: Weger, Marian, 81679 München (DE); Weger, Gerhard, 82031 Gründwald (DE); Harts, Peter, 71101 Schönaich (DE)
(74) Vertreter: Hannke, Christian

(56) Entgegenhaltungen:
- EP-A1- 0 652 078
- EP-A1- 2 420 353
- DE-A1-102011 106 860

## Beschreibung

Die Erfindung betrifft eine Vorrichtung zur Dosierung von Strahlgut nach dem Oberbegriff des Patentanspruches 1 sowie eine Strahlgutvorrichtung für Strahlgut.

Eine Vorrichtung zum Dosieren von Strahlgut der gattungsbildenden Art und eine Strahlvorrichtung für Strahlgut ist beispielsweise in der EP 1 769 886 B1 beschrieben. Bei der dortigen Vorrichtung wird als Strahlgut Trockeneis verwendet. Am unteren Ende des dortigen Vorratsbehälters ist ein Schlauch angeordnet, an dessen anderem Ende eine Strahlpistole angebracht ist. Zum Ansaugen des Strahlguts aus dem Vorratsbehälter wird mittels der Strahlpistole ein Unterdruck erzeugt, sodass Strahlgut in den Schlauch am unteren Ende des Vorratsbehälters eingesaugt wird. Die Förderung des Strahlguts und die Abgabe aus der Druckluftpistole werden dabei mittels einer gesonderten Druckluftleitung realisiert.

Allerdings kann das Ansaugen des Stückguts unter bestimmten Bedingungen problematisch sein, beispielsweise wenn aufgrund von hoher Luftfeuchtigkeit oder anderer Umgebungsbedingungen das Strahlgut verklumpt, sodass ein Ansaugen des Strahlguts durch den Schlauch bis zur Druckluftpistole nicht mehr möglich ist. In der EP 1 769 886 B1 ist daher eine Zerkleinerungseinrichtung beschrieben, mittels welcher derart verklumptes Strahlgut vor dem Ansaugstutzen zerkleinert wird. Allerdings ist es mit dieser Vorrichtung nicht möglich, das Strahlgut exakt zu dosieren. Ferner können mit dieser Vorrichtung nur Verklumpungen des Strahlguts zerkleinert werden, die direkt über dem Ansaugstutzen lokalisiert sind. Ist allerdings eine Verklumpung des Strahlgutes derart fortgeschritten, dass kein Strahlgut mehr über den Ansaugstutzen nachrutscht, ist eine weitere Förderung des Strahlgutes nicht mehr möglich.

Es ist daher Aufgabe der Erfindung, eine Vorrichtung zum Dosieren von Strahlgut zur Verfügung zu stellen, mit welcher eine genaue Dosierung des Strahlgutes möglich ist. Ferner ist es Aufgabe der Erfindung eine Strahlvorrichtung für Strahlgut zur Verfügung zu stellen, mit welcher eine genaue Dosierung von Strahlgut möglich ist.

Hinsichtlich der Vorrichtung zum Dosieren von Strahlgut wird diese Aufgabe gelöst durch eine Vorrichtung mit allen Merkmalen des Patentanspruches 1. Bezüglich der Strahlvorrichtung für Strahlgut wird die Aufgabe gelöst durch eine Strahlvorrichtung mit allen Merkmalen des Patentanspruches 7. Vorteilhafte Ausgestaltungen der Erfindung finden sich in den Unteransprüchen.

Die erfindungsgemäße Vorrichtung zum Dosieren von Strahlgut weist eine Zerkleinerungseinrichtung für Strahlgut und wenigstens eine Durchlassöffnung für Strahlgut auf, wobei die Zerkleinerungseinrichtung für Strahlgut einer Grundplatte zugeordnet ist, die wenigstens ein Zerkleinerungselement aufweist, welches in einem Behälter einer Strahlvorrichtung für Strahlgut um eine Längsachse des Behälters verschwenkbar ist. Hierdurch ist es in einfacher Weise möglich, das Zerkleinerungselement innerhalb des Behälters einer Strahlvorrichtung für Strahlgut rotieren zu lassen, sodass das Zerkleinerungselement einen möglichst großen Wirkungsbereich entfalten kann. Hierdurch ist gewährleistet, dass das Strahlgut auch bei ungünstigen Umgebungsbedingungen, bei denen es beispielsweise verklumpt, wie beispielsweise ein Aneinanderfrieren von Trockeneispellets, wenn Trockeneispellets als Strahlgut verwendet werden, wieder zerkleinert werden kann, sodass es durch die wenigstens eine Durchlassöffnung der Dosiervorrichtung hindurchtreten kann und ein kontinuierliches Fördern des Strahlguts mit möglichst gleichmäßiger Fördermenge sichergestellt ist. Es ist allerdings nicht notwendig, dass das wenigstens eine Zerkleinerungselement kontinuierlich rotiert beziehungsweise um 360° verschwenkt wird. Vielmehr ist es auch möglich, das Zerkleinerungselement, um einen Winkel kleiner als 360° zu verschwenken. Ferner ist es auch möglich, mehrere Zerkleinerungselemente zu verwenden, beispielsweise jeweils um 120° versetzt, sodass bei einer Rotation beziehungsweise einem Verschwenken der Zerkleinerungselemente um 120° der gesamte Querschnitt des Behälters durch die Zerkleinerungselemente in seinem Umfang abgedeckt wird, insbesondere dann, wenn sich die Zerkleinerungselemente im Wesentlichen von der Behälterinnenwand bis fast in die Behältermitte erstrecken.

Dadurch ist es ermöglicht, dass der gesamte Behälter durch die Zerkleinerungselemente bei deren Verschwenken in seinem Umfang abgefahren wird und somit Verklumpungen aufgelöst beziehungsweise das Strahlgut wieder zerkleinert wird und durch die Durchlassöffnung für Strahlgut entsprechend der vorgesehenen Dosierung hindurchtreten kann. Dabei hat es sich aus verfahrenstechnischen Gründen als besonders sinnvoll erwiesen, dass die Zerkleinerungselemente der zweiten Grundplatte zugeordnet und mit dieser fest verbunden sind.

Nach einem anderen Gedanken der Erfindung kann aber auch eine weitere Grundplatte vorgesehen sein, an der wenigstens ein Zerkleinerungselement angeordnet ist, wobei vorzugsweise diese weitere Grundplatte und eine erste Grundplatte die das wenigstens eine Zerkleinerungselement aufweisende Grundplatte in Art einer Sandwichpackung umschließen. Durch das wenigstens eine Widerstandselement der dritten Grundplatte ist die Zerkleinerungswirkung der erfindungsgemäßen Vorrichtung nochmals erhöht, da dadurch wenigstens ein weiteres Element vorgesehen ist, das durch das Behälterinnere und damit durch das Strahlgut bewegt wird und somit die Lockerung beziehungsweise die Zerkleinerung des Strahlgutes mit gewährleistet, sodass die Dosierung des Strahlgutes über den gesamten Förderzeitraum noch besser konstant gehalten werden kann.

Dabei können sich die der weiteren Grundplatte zugeordneten Zerkleinerungselemente im Wesentlichen von der Behälterinnenwand bis fast in die Behältermitte erstrecken, um auch über den gesamten Behälterquerschnitt möglichst viel Strahlgut zu zerkleinern beziehungsweise zu durchmengen. Die Zerkleinerungselemente können dabei im Wesentlichen senkrecht zur Behälterwand angeordnet sein. Es ist allerdings auch möglich, dass die Zerkleinerungselemente gegenüber der Behälterwand beziehungsweise auch der Längsachse des Behälters in einem Winkel ungleich 90°, vorzugsweise um einen Winkel zwischen 45° und 90°, abgewinkelt ist. Hierdurch wird der Bereich innerhalb des Behälters für Strahlgut, in welchem die Zerkleinerungselemente das Strahlgut zerkleinern beziehungsweise durchmengen können, nochmals erhöht, sodass eine gleichmäßige Dosierung aufgrund des Vorliegens sehr gleichmäßig gekörnten Strahlguts nochmals verbessert ist.

Weiterhin vorteilhaft ist zudem, wenn das wenigstens eine Zerkleinerungselement automatisiert, insbesondere elektromotorisch, pneumatisch oder hydraulisch verschwenkbar ist. Hierdurch ist ermöglicht, dass ein gleichmäßiges Verschwenken entsprechend einer für das Strahlgut sinnvollen Rate beziehungsweise mit einer sinnvollen Frequenz auch über einen längeren Zeitraum gleichmäßig erfolgt, sodass auch die Dosierung über diesen Zeitraum entsprechend gleichmäßig ist.

Nach einem anderen Gedanken der Erfindung ist auch wenigstens ein Schabelement vorgesehen, welches an der Innenwand des Behälters einer Strahlvorrichtung entlang schabt oder wenigstens in einem Abstand davon gehalten ist und wobei dieses wenigstens eine Schabelement vorzugsweise beim Verschwenken des wenigstens einen Zerkleinerungselementes mitverschwenkt wird. Hierbei hat es sich als sinnvoll erwiesen, dass dieses Schabelement der zweiten Grundplatte zugeordnet ist. Durch die Ausgestaltung der Erfindung mit einem Schabelement ist es nicht nur möglich, Verklumpungen des Strahlgutes im Behälterinneren im Bereich seiner Längsachse im unteren Bereich des Behälters wieder aufzulösen beziehungsweise das Strahlgut entsprechend zu zerkleinern, sondern auch Verklumpungen an der Behälterinnenwand. Somit kann der Behälter während eines Strahlvorgangs nahezu restlos geleert werden, wobei die Fördermenge durch die erfindungsgemäße Vorrichtung zum Dosieren über den gesamten Förderzeitraum im Wesentlichen konstant ist.

Dabei hat es sich zudem als vorteilhaft erwiesen, dass das wenigstens ein Schabelement gegebenenfalls mittels eines Zwischenelementes direkt an dem wenigstens einen Zerkleinerungselement anordnenbar ist. Hierdurch ist in einfacher Weise ermöglicht, dass der Behälter in seinem Querschnitt im Bereich der erfindungsgemäßen Vorrichtung zum Dosieren vom Strahlgut das Strahlgut entsprechend zerkleinern kann, sodass es durch die Durchlassöffnung der erfindungsgemäßen Vorrichtung hindurchtreten kann. Dabei ist es allerdings auch möglich, dass zumindest die Schabelemente nicht nur im unteren Bereich des Behälters das Strahlgut entsprechend von der Behälterwand lösen, vielmehr kann das wenigstens eine Schabelement auch derart ausgestaltet sein, dass es über die gesamte Längserstreckung des Behälters an der Innenwand des Behälters entlangschabt beziehungsweise in einem definierten Abstand davon entlangbewegt wird. Insofern werden auch Verklumpungen, die im oberen Bereich des Behälters auftreten könne wirkungsvoll gelöst und im unteren Bereich des Behälters durch die Zerkleinerungseinrichtung entsprechend zerkleinert wird, sodass eine effektive und kontinuierliche Dosierung des Strahlguts über den gesamten Förderzeitraum gewährleistet ist.

Die Vorrichtung zum Dosieren von Strahlgut weist eine Zerkleinerungseinrichtung für Strahlgut und wenigstens eine Durchlassöffnung für Strahlgut auf, wobei die se wenigstens eine Durchlassöffnung in ihrem Querschnitt variabel einstellbar ist oder eine Mehrzahl von Öffnungen unterschiedlicher Größe aufweist, welche einzeln und separat verschließbar ausgebildet sind. Durch die Zerkleinerungseinrichtung für Strahlgut als Bestandteil der Vorrichtung zum Dosieren wird sichergestellt, dass das zu fördernde Strahlgut immer derart zerkleinert wird, dass es durch die wenigstens eine Durchlassöffnung für Strahlgut hindurchtreten kann und daher so klein ist, dass es die wenigstens eine Durchlassöffnung nicht blockiert. Die wenigstens eine Durchlassöffnung ist dabei in ihrem Querschnitt variabel einstellbar, um unterschiedlichste Fördermengen einstellen zu können. Dabei hat es sich bewährt, die Durchlassöffnung in ihrem Querschnitt stufenlos variabel einstellbar zu gestalten, damit alle möglichen Durchlassmengen beziehungsweise Fördermengen bis hin zu einem Maximalwert, der durch den größtmöglichen Querschnitt der Durchlassöffnung fest definiert ist, beschränkt sind. Durch diese erfindungsgemäße Ausgestaltung ist es möglich, die Fördermenge beziehungsweise Dosierung des Strahlgutes für alle möglichen Anwendungszwecke und für viele verschiedene Strahlgüter, wie beispielsweise Quarzsand, Korund, Glasperlen, Karbonat, Trockeneis oder dergleichen exakt einzustellen. Hierbei ist das Strahlgut vor Eintritt in die Durchlassöffnung der Dosiervorrichtung durch die Zerkleinerungseinrichtung bereits derart zerkleinert, dass es auf jeden Fall durch die Durchlassöffnung für Strahlgut hindurchtreten kann und somit ein Blockieren der wenigstens einen Durchlassöffnung für Strahlgut wirkungsvoll vermieden ist.

Nach einer besonders vorteilhaften Ausgestaltung der Erfindung ist eine erste Grundplatte und eine zweite Grundplatte vorgesehen, wobei die erste Grundplatte wenigstens eine Öffnung aufweist, welche gegen eine Öffnung der zweiten Grundplatte verschiebbar ausgebildet ist. Dabei liegen diese Öffnungen der ersten und zweiten Grundplatte mit ihrem Querschnitt zumindest partiell übereinander und bilden somit die variabel einstellbare Durchlassöffnung der erfindungsgemäßen Dosiervorrichtung für Strahlgut, wobei beide Grundplatten fest gegeneinander fixierbar sind. Hierdurch ist in einfacher Weise möglich, die wenigstens eine Durchlassöffnung für Strahlgut in ihrem Querschnitt variabel auszubilden. Durch die Möglichkeit der Fixierung der beiden Grundplatten gegeneinander ist zudem sichergestellt, dass sich der einmal eingestellte Querschnitt der Durchlassöffnung für Strahlgut nicht ungewollt während eines Bestrahlungs- beziehungsweise Fördervorgangs ändert. Wird eine Änderung des Querschnitts der Durchlassöffnung für Strahlgut gewünscht, so muss erst die Fixierung der beiden Grundplatten gegeneinander gelöst und der gewünschte Querschnitt eingestellt werden, indem die beiden Grundplatten wieder gegeneinander bis zur gewünschten Position verschoben werden. Nachfolgend werden die beiden Grundplatten wieder gegeneinander fixiert.

Insbesondere bei der Verwendung von Trockeneis als Strahlgut ist eine Dosierung von 3 mm Pellets, 1,7 mm Pellets und 1,5 mm Pellets sowie Trockeneisschnee für die unterschiedlichsten Anwendungen, wie beispielsweise die Oberflächenreinigung mit Trockeneis gewünscht. Insofern ist es vorteilhaft, wenn die Grundplatten Rastelemente aufweisen, in welche sie einrasten, wenn der Querschnitt der Durchlassöffnung für Strahlgut optimal für diese Pelletsgrößen beziehungsweise den Trockeneisschnee ist. Ist nämlich eine Einrastung erfolgt, müssen die beiden Grundplatten nur noch gegeneinander fixiert werden. Eine aufwendige Feststellung, welcher Querschnitt nunmehr eingestellt ist, ist daher nicht notwendig. Die Feststellung des Querschnitts ist einfach dadurch möglich, dass kontrolliert wird, welche Einrastelemente der Grundplatten eingerastet sind. Da es sich in diesem Fall nur um vier Raststellungen handelt, kann der gewünschte Querschnitt der Durchlassöffnung sehr schnell ohne aufwendige Messung eingestellt werden. Natürlich ist es auch möglich, solche Rastmittel zu verwenden, wenn anderes Strahlgut als Trockeneis beziehungsweise Trockeneisschnee verwendet wird. Diese Rastmittel können dann entsprechen der gewünschten Pelletgröße des Strahlgutes vordefiniert werden, sodass eine schnelle und exakte Einstellung des Querschnittes der Durchlassöffnung für die gewünschten Strahlgutpellets auch anderer Strahlgüter als Trockeneis ermöglicht ist.

Weiterhin vorteilhaft hat sich herausgestellt, wenn die erste Grundplatte und/oder die zweite Grundplatte rotationssymmetrisch ausgebildet sind. Durch eine solche rotationssymmetrische Ausbildung lässt sich die Einstellung des Querschnitts der Durchlassöffnung für Strahlgut besonders einfach einstellen, indem die erste Grundplatte und die zweite Grundplatte gegeneinander verdreht werden. Hierbei ist es nicht notwendig, dass beide Grundplatten gleichzeitig rotationssymmetrisch ausgebildet sind. Vielmehr ist es ausreichend, dass nur diejenige Grundplatte rotationssymmetrisch ausgebildet ist, die zum Verschieben verdreht wird.

Zum Verschieben der ersten Grundplatte gegenüber der zweiten Grundplatte hat es sich bewährt, eine Einstelleinrichtung vorzusehen, welche entweder an der ersten Grundplatte oder aber an der zweiten Grundplatte angeordnet ist. Die Anordnung dieser Einstelleinrichtung richtet sich insbesondere bei der rotationssymmetrischen Ausbildung einer der Grundplatten danach, welche Grundplatte rotationssymmetrisch ausgebildet ist. Allerdings ist es auch bei anderen Geometrien der Grundplatten möglich, die Einstelleinrichtung als Verschiebeeinrichtung zum beispielsweise linearen Verschieben der Grundplatten gegeneinander oder dergleichen auszubilden.

Zum Verschwenken der erfindungsgemäßen Vorrichtung zum Dosieren von Strahlgut ist dabei ein Hebel vorgesehen, mit welchem die Vorrichtung innerhalb einer Strahlvorrichtung für Strahlgut, vorzugsweise von außerhalb des Behälters für Strahlgut, verschwenkt werden kann.

Die erfindungsgemäße Strahlvorrichtung für Strahlgut weist die zuvor beschriebene Vorrichtung zum Dosieren von Strahlgut auf.

Dabei enthält die Strahlvorrichtung einen Behälter zur Aufnahme von Strahlgut, an dessen unterem Ende ein Ansaugbehältnis, vorzugsweise in Form eines Trichters, angeordnet ist, wobei am unteren Ende des Ansaugbehältnisses eine Ansaugöffnung vorgesehen ist, an welcher eine schlauch- oder rohrförmige Strahlgutleitung zum Anschluss einer Druckluftpistole anschließbar ist. Dabei ist zwischen dem Behälter und dem Ansaugbehältnis die Vorrichtung zum Dosieren von Strahlgut, wie sie zuvor beschrieben wurde, angeordnet.

Nach einem besonderen Gedanken der Erfindung ist die Druckluftpistole dazu ausgebildet ist, in einem ersten Betriebsmodus nur Druckluft zu fördern und in einem zweiten Betriebsmodus der Druckluft Strahlgut aus der dem Behälter der Strahlvorrichtung beizumischen. Durch diese Ausgestaltung ist es ermöglicht, dass auf einer mit Strahlgut, insbesondere mit Trockeneis behandelte Oberflächen anhaftendes Strahlgut oder andere lose Verunreinigungen mit Druckluft weggeblasen werden können.

Dabei hat es sich bewährt, dass die Druckluftpistole einen zweistufigen Schalter zum Einstellen der unterschiedlichen Betriebsmodi aufweist.

Ferner ist es dabei an der Druckluftpistole oder der Strahlvorrichtung eine Einstelleinrichtung vorgesehen, mit deren Hilfe die Beimischung der Menge des Strahlguts im zweiten Betriebsmodus einstellbar ist.

Die in den drei Absätzen zuvor beschriebene Druckluftpistole beziehungsweise die unterschiedlichen Betriebsmodi sind auch unabhängig von einer zuvor beschriebenen erfindungsgemäßen Vorrichtung zum Dosieren und Zerkleinern von Strahlgut in einer Strahlvorrichtung ohne eine solche erfindungsgemäße Vorrichtung zum Dosieren und Zerkleinern von Strahlgut einsetzbar.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1: ein Ausführungsbeispiel einer erfindungsgemäßen Vorrichtung zum Dosieren von Strahlgut in einer perspektivischen Ansicht von unten;
- Figur 2: ein weiteres Ausführungsbeispiel einer erfindungsgemäßen Vorrichtung zum Dosieren von Strahlgut in einer perspektivischen Ansicht von schräg oben in einer Teilexplosionsdarstellung;
- Figur 3: ein Ansaugbehältnis einer erfindungsgemäßen Strahlvorrichtung in einer perspektivischen Ansicht von schräg oben;
- Figur 4: das Ausführungsbeispiel der erfindungsgemäßen Dosiervorrichtung gemäß Figur 2 eingesetzt in das Ansaugbehältnis des Ausführungsbeispiels der Figur 3;
- Figur 5: eine Detaildarstellung der Figur 4;
- Figur 6: ein Ausführungsbeispiel einer erfindungsgemäßen Strahlvorrichtung, und
- Figur 7: ein weiteres Ausführungsbeispiel einer erfindungsgemäßen Strahlvorrichtung.

Die Figur 1 zeigt ein Ausführungsbeispiel einer erfindungsgemäßen Vorrichtung zum Dosieren von Strahlgut. Die Vorrichtung besteht im Wesentlichen aus einer ersten Grundplatte 3 und einer zweiten Grundplatte 4. Die Grundplatte 3 ist dabei mit einer Einstelleinrichtung 7 formschlüssig verbunden, sodass ein Verdrehen der Einstelleinrichtung 7 auch ein Verdrehen der Grundplatte 3 gegenüber der Grundplatte 4 zur Folge hat.

Die Grundplatte 3 weist vorliegend drei nierenförmige Öffnungen 5 auf, welche gegenüber kreisrunden Öffnungen 6 der Grundplatte 4 mittels der Einstelleinrichtung 7 verdreht werden können. Durch dieses Verdrehen der nierenförmigen Öffnungen 5 gegenüber den kreisrunden Öffnungen 2 ist es möglich, den Querschnitt von Durchlassöffnungen 6 zu verändern, sodass durch die unterschiedlichen Querschnitte verschiedene Förderraten realisiert werden können. Dabei ist die Grundplatte 3 gegenüber der Grundplatte 4 derart, beispielsweise durch einen Form- und/oder Reibschluss, fixierbar, dass der Querschnitt der Durchlassöffnungen 2 während einer Förderung von Strahlgut konstant und unveränderbar eingestellt werden kann.

Die zweite Grundplatte 4 weist in diesem Ausführungsbeispiel Zerkleinerungselemente 8 auf, an welchen Zwischenelemente 12 angeordnet sind. An diesen Zwischenelementen 12 können hier nicht dargestellte Schabelemente angeordnet werden. Mithilfe eines Hebels 18, der an der zweiten Grundplatte 4 angeordnet ist, kann die Vorrichtung zum Dosieren von Strahlgut in einem Behälter 9 für Strahlgut verschwenkt werden. Hierdurch ist es ermöglicht, das Strahlgut derart zu zerkleinern, dass es für die vorgesehene Anwendung auf jeden Fall durch die eingestellten Querschnitte der Durchlassöffnungen 2 hindurchpasst und somit eine kontinuierliche und konstante Fördermenge an Strahlgut gewährleistet werden kann.

In Figur 2 ist ein weiteres Ausführungsbeispiel einer erfindungsgemäßen Dosiervorrichtung dargestellt. Dieses Ausführungsbeispiel weist zu den zuvor beschriebenen ersten und zweiten Grundplatten eine dritte Grundplatte 13 auf, welche an der zweiten Grundplatte 4 mittels Schrauben 19, wobei hier nur eine Schraube 19 angedeutet ist, drehfest verbunden werden kann. Diese dritte Grundplatte 13 weist ebenfalls Zerkleinerungselemente 14 auf und ist in ihrer radialen Ausdehnung von unterschiedlicher Dicke. Die dritte Grundplatte 13 läuft von außen zu einer Öffnung 25 nach innen hin konisch zu, sodass loses Strahlgut über diese Schräge in Richtung der Dosieröffnungen 2, beziehungsweise der Öffnungen 6 der zweiten Grundplatte 4 "fließen" kann. Nachdem die dritte Grundplatte 13 mittels der Schrauben 19 mit der ersten und zweiten Grundplatte 3 und 4 verbunden ist, lässt sich die gesamte Zerkleinerungseinrichtung 1 beziehungsweise die gesamte Vorrichtung zum Dosieren von Strahlgut über den Hebel 18 verschwenken.

In der Figur 2 ist zudem noch ein Ansaugbehältnis 15 einer Strahlvorrichtung 10 angedeutet, welches nachfolgend noch detaillierter beschrieben wird und in welches die erfindungsgemäße Dosiervorrichtung mit ihrer Zerkleinerungseinrichtung 1 einsetzbar ist.

In Figur 3 ist ein Ausführungsbeispiel eines solchen Ansaugbehältnisses 15 dargestellt. Wie daraus ersichtlich ist, ist das dortige Ansaugbehältnis 15 im Wesentlichen trichterförmig ausgebildet und zur Aufnahme der Dosiervorrichtung der Figur 2 bestimmt. Das trichterförmige Ansaugbehältnis 15 weist eine Ansaugöffnung 16 auf, an die eine hier nicht dargestellte Strahlgutleitung 17 anschließbar ist. Der Hebel 18 der Dosiervorrichtung kann dabei durch eine Öffnung 26 aus dem Trichter des Ansaugbehältnisses 15 herausgeführt werden, sodass die Dosiervorrichtung innerhalb des Trichters des Ansaugbehältnisses beispielsweise mittels eines hier nicht dargestellten motorischen, elektromotorischen, pneumatisch oder hydraulischen Antriebs, der an den Hebel 18 angeschlossen werden kann, verschwenkbar ist.

Figur 4 zeigt nunmehr die erfindungsgemäße Dosiervorrichtung der Figur 2, wie sie in einen solchen Trichter eines Ansaugbehältnisses 15 einer erfindungsgemäßen Strahlvorrichtung eingebaut ist. Die Zerkleinerungselemente 14 der dritten Grundplatte 13 sowie die Zerkleinerungselemente 8 mit den Zwischenelementen 12 der zweiten Grundplatte 4 sind mittels eines Antriebs über den Hebel 18 innerhalb des Trichters des Ansaugbehältnisses 15 verschwenkbar, wobei die Zerkleinerungselemente 14 der dritten Grundplatte 13 gegenüber der Längsachse 11 des Behälters 9 nicht senkrecht stehen, sondern dagegen verschwenkt sind. An der Ansaugöffnung 16 des Ansaugbehältnisses 15 ist hierbei bereits eine Strahlgutleitung 17 angeschlossen, mittels welcher das Strahlgut beispielsweise über eine Strahlpistole, die den zum Ansaugen notwendigen Unterdruck beispielsweise mittels einer daran angeschlossenen Druckluftleitung erzeugt, geleitet wird. Das Ansaugbehältnis 15 ist in diesem Ausführungsbeispiel bereits auf Füße 21, die fest mit dem Ansaugbehältnis 15 verbunden sind, montiert. Dadurch kann die Strahlgutleitung 17 direkt unterhalb des Ansaugbehältnisses 15 weggeführt werden. Figur 5 zeigt eine Detaildarstellung des Ausführungsbeispiels der Figur 4.

In der Figur 6 ist eine erfindungsgemäße Strahlvorrichtung dargestellt. Diese entspricht im Wesentlichen der Figur 4, wobei hierbei auf das Ansaugbehältnis 15 nunmehr ein Behälter 9 für Strahlgut aufgesetzt ist. Von der erfindungsgemäßen Dosiervorrichtung sind in dieser Ansicht nunmehr nur der Hebel 18 zum Verschwenken der Zerkleinerungseinrichtung 1 sowie die Einstelleinrichtung 7 mit ihrem Griff 20 erkennbar.
In der Figur 7 ist die erfindungsgemäße Strahlvorrichtung 10 der Figur 6 auf einen fahrbaren Wagen 22 montiert. Der Wagen 22 weist hierbei Räder 23 auf, sodass die gesamte Strahlgutvorrichtung 10 verfahrbar und somit mobil ist. Der Behälter 9 für Strahlgut ist in diesem Ausführungsbeispiel mit einem Deckel 24 abgedeckt. Dies kann insbesondere dann sinnvoll sein, wenn kaltes Strahlgut, wie beispielsweise Trockeneis, verwendet wird, und somit über den Deckel 24 eine thermische Isolierung des Trockeneises gegenüber der Umgebung erzielt werden kann. Insofern kann auch die Behälterwand des Behälters 9 gegenüber der Umgebung thermisch isolierend wirken, sodass die Temperatur des Trockeneises in dem Behälter 9 über größere Zeiträume aufrechterhalten werden kann.

In der Figur 7 ist zudem ein Antrieb 26 dargestellt, der an dem Hebel 18 angreift und diesen hin und her bewegt. Durch diese Hin- und Herverfahren des Hebels 18 wird die Zerkleinerungseinrichtung 1 innerhalb des Behälters 9 verschwenkt.

### Bezugszeichenliste

- 1: Zerkleinerungseinrichtung
- 2: Durchlassöffnung
- 3: Grundplatte
- 4: Grundplatte
- 5: Öffnung
- 6: Öffnung
- 7: Einstelleinrichtung
- 8: Zerkleinerungselement
- 9: Behälter
- 10: Strahlvorrichtung
- 11: Längsachse
- 12: Zwischenelement
- 13: Grundplatte
- 14: Widerstandselement
- 15: Ansaugbehältnis
- 16: Ansaugöffnung
- 17: Strahlgutleitung
- 18: Hebel
- 19: Schraube
- 20: Griff
- 21: Fuß
- 22: Wagen
- 23: Rad
- 24: Deckel
- 25: Öffnung

## Patentansprüche

1. Strahlvorrichtung (10) mit einem Behälter (9) für Strahlgut und einer Vorrichtung zum Dosieren von Strahlgut mit
a) einer Zerkleinerungseinrichtung (1) für Strahlgut,
b) wenigstens einer Durchlassöffnung (2) für Strahlgut,
**dadurch gekennzeichnet, dass**
die Zerkleinerungseinrichtung (1) für Strahlgut einer Grundplatte (4) zugeordnet ist, die wenigstens ein Zerkleinerungselement (8, 14) aufweist, welches in dem Behälter (9) der Strahlvorrichtung (10) für Strahlgut um eine Längsachse (11) des Behälters (9) verschwenkbar ist, wodurch gewährleistet ist, dass das Strahlgut auch bei ungünstigen Umgebungsbedingungen wieder zerkleinert werden kann, sodass es durch die Durchlassöffnung (2) der Dosiervorrichtung hindurchtreten kann und ein kontinuierliches Fördern des Strahlguts mit möglichst gleichmäßiger Fördermenge sichergestellt ist.

2. Strahlvorrichtung nach Anspruch 1,
**dadurch gekennzeichnet, dass**
das wenigstens eine Zerkleinerungselement (8, 14) automatisiert, insbesondere elektromotorisch, pneumatisch oder hydraulisch verschwenkbar ist.

3. Strahlvorrichtung nach einem der vorhergenenden Ansprüche,
**dadurch gekennzeichnet, dass**
wenigstens ein Schabelement vorgesehen ist, welches an der Innenwand des Behälters (9) entlangschabt oder wenigstens in einem Abstand davon gehalten wird, wobei dieses wenigstens eine Schabelement vorzugsweise beim Verschwenken des wenigstens einen Zerkleinerungselementes (8) mitverschwenkt wird.

4. Strahlvorrichtung nach einem der vorhergehenden Ansprüche,
**dadurch gekennzeichnet, dass**
das wenigstens eine Schabelement gegebenenfalls mittels eines Zwischenelementes (12) an dem wenigstens einen Zerkleinerungselement (8) anordnenbar ist.

5. Strahlvorrichtung nach einem der vorhergehenden Ansprüche,
**dadurch gekennzeichnet, dass**
eine weitere Grundplatte (13) vorgesehen ist, an der wenigstens ein Widerstandselement (14, 8) angeordnet ist, wobei vorzugsweise die weitere Grundblatte (13) und eine erste Grundplatte (3) die Grundplatte (4) in Art einer Sandwichpackung umschließen.

6. Strahlvorrichtung nach einem der vorrhergehenden Ansprüche,
**dadurch gekennzeichnet, dass**
ein Hebel (18) vorgesehen ist, durch welchen die Vorrichtung in einem Behälter (9) einer Strahlvorrichtung (10) für Strahlgut verschwenkbar ist.

7. Strahlvorrichtung nach Anspruch 6,
**dadurch gekennzeichnet, dass** am unteren Ende des Behälters (9)
ein Ansaugbehältnis (15), vorzugsweise in Form eines Trichters, angeordnet ist, an dessen unteren Ende eine Ansaugöffnung (16) vorgesehen ist, an welche eine schlauch- oder rohrförmige Strahlgutleitung (17) zum Anschluss einer Druckluftpistole anschließbar ist, wobei zwischen dem Behälter (9) und dem Ansaugbehältnis (15) eine Vorrichtung nach einem der Ansprüche 1 bis 5 und/oder eine Vorrichtung nach einem der Ansprüche 6 bis 10 angeordnet ist.

8. Strahlvorrichtung nach Anspruch 7,
**dadurch gekennzeichnet, dass** eine Druckluftpistole dazu ausgebildet ist, in einem ersten Betriebsmodus nur Druckluft zu fördern und in einem zweiten Betriebsmodus der Druckluft Strahlgut aus der dem Behälter (9) der Strahlvorrichtung beizumischen.

9. Strahlvorrichtung nach Anspruch 8,
**dadurch gekennzeichnet, dass**
die Druckluftpistole einen zweistufigen Schalter zum Einstellen der unterschiedlichen Betriebsmodi aufweist.

10. Strahlvorrichtung nach Anspruch 7 oder 8,
**dadurch gekennzeichnet, dass**
an der Druckluftpistole oder der Strahlvorrichtung eine Einstelleinrichtung vorgesehen ist, mit deren Hilfe die Beimischung der Menge des Strahlguts im zweiten Betriebsmodus einstellbar ist.

## Claims

1. Blasting device (10) with a container (9) for blasting material and a device for metering blasting material, having
a) a crushing means (1) for blasting material,
b) at least one outlet opening (2) for blasting material,
**characterised in that** the crushing means (1) for blasting material is assigned to a base plate (4) which has at least one crushing element (8, 14) which can be pivoted in the container (9) of the blasting device (10) for blasting material about a longitudinal axis (11) of the container (9), thereby ensuring that the blasting material can still be crushed even in unfavourable environmental conditions so that it can pass through the outlet opening (2) of the metering device and continuous feeding of the blasting material at the most uniform feed rate possible is ensured.

2. Blasting device according to claim 1, **characterised in that** the at least one crushing element (8, 14) can be pivoted in an automated manner, more particularly by an electric motor or in a pneumatic or hydraulic manner.

3. Blasting device according to any of the preceding claims, **characterised in that** at least one scraping element is provided which scrapes along the inner wall of the container (9) or is held at least at a distance therefrom, said at least one scraping element preferably also being pivoted during the pivoting of the at least one crushing element (8).

4. Blasting device according to any of the preceding claims, **characterised in that** the at least one scraping element can optionally be arranged on the at least one crushing element (8) by means of an intermediate element (12).

5. Blasting device according to any of the preceding claims, **characterised in that** an additional base plate (13) is provided, on which at least one resistor element (14, 8) is arranged, the additional base plate (13) and a first base plate (3) preferably surrounding the base plate (4) in the manner of a sandwich pack.

6. Blasting device according to any of the preceding claims, **characterised in that** a lever (18) is provided, by means of which the device can be pivoted in a container (9) of a blasting device (10) for blasting material.

7. Blasting device according to claim 6, **characterised in that**, at the lower end of the container (9), an intake vessel (15), preferably in the form of a hopper, is arranged, at the lower end of which an intake opening (16) is provided, to which a tubular blasting material line (17) for connection to a compressed air gun can be connected, a device according to any of claims 1 to 5 and/or a device according to any of claims 6 to 10 being arranged between the container (9) and the intake vessel (15).

8. Blasting device according to claim 7, **characterised in that** a compressed air gun is designed, in a first operating mode, to only feed compressed air and, in a second operating mode, to mix blasting material from the container (9) of the blasting device with the compressed air.

9. Blasting device according to claim 8, **characterised in that** the compressed air gun comprises a two-position switch for adjusting the different operating modes.

10. Blasting device according to either claim 7 or claim 8, **characterised in that** an adjusting means is provided on the compressed air gun or the blasting device, by which means the mixing of the amount of blasting material can be adjusted in the second operating mode.

## Revendications

1. Dispositif de projection (10) avec un récipient (9) pour une substance à projeter et un dispositif de dosage de la substance à projeter, avec
a) un dispositif de broyage (1) pour la substance à projeter,
b) au moins une ouverture de passage (2) pour la substance à projeter,
**caractérisé en ce que**
le dispositif de broyage (1) pour la substance à projeter est équipé d'une plaque de base (4), qui comprend au moins un élément de broyage (8, 14), qui est pivotant dans le récipient (9) du dispositif de projection (10) pour la substance à projeter, autour d'un axe longitudinal (11) du récipient (9), ce qui permet de garantir que la substance à projeter puisse être à nouveau broyée même dans des conditions ambiantes défavorables, de façon à ce qu'elle puisse passer par l'ouverture de passage (2) du dispositif de dosage et qu'un convoyage continu de la substance à projeter avec un débit le plus constant possible soit garanti.

2. Dispositif de projection selon la revendication 1, **caractérisé en ce que** l'au moins un élément de broyage (8, 14) est pivotant de manière automatisée, plus particulièrement avec un moteur électrique, de manière pneumatique ou hydraulique.

3. Dispositif de projection selon l'une des revendications précédentes, **caractérisé en ce qu'**au moins un élément de raclage est prévu, qui racle le long de la paroi interne du récipient (9) ou est maintenu au moins à une distance de celle-ci, cet au moins un élément de raclage étant pivoté de préférence lors du pivotement de l'au moins élément de broyage (8).

4. Dispositif de projection selon l'une des revendications précédentes, **caractérisé en ce que** l'au moins un élément de raclage peut être disposé, le cas échéant, à l'aide d'un élément intermédiaire (12), au niveau de l'au moins un élément de broyage (8).

5. Dispositif de projection selon l'une des revendications précédentes, **caractérisé en ce qu'**une plaque de base (13) supplémentaire est prévue, au niveau de laquelle se trouve au moins un élément de résistance (14, 8), la plaque de base (13) supplémentaire et une première plaque de base (3) entourant de préférence la plaque de base (4) à la manière d'un sandwich.

6. Dispositif de projection selon l'une des revendications précédentes, **caractérisé en ce qu'**un levier (18) est prévu, grâce auquel le dispositif peut pivoter dans un récipient (9) d'un dispositif de projection (10) pour une substance à projeter.

7. Dispositif de projection selon la revendication 6, **caractérisé en ce que**, au niveau de l'extrémité inférieure du récipient (9), se trouve un réservoir d'aspiration (15), de préférence sous la forme d'un entonnoir, à l'extrémité inférieure duquel est prévue une ouverture d'aspiration (16), à laquelle une conduite de substance à projeter (17), présentant la forme d'un tuyau ou d'un tube, peut être connectée afin de brancher un pistolet à air comprimé, un dispositif selon l'une des revendications 1 à 5 et/ou un dispositif selon l'une des revendications 6 à 10 étant disposés entre le récipient (9) et le réservoir d'aspiration (15).

8. Dispositif de projection selon la revendication 7, **caractérisé en ce qu'**un pistolet à air comprimé est conçu pour transporter, dans un premier mode de fonctionnement, uniquement de l'air comprimé et, dans un deuxième mode de fonctionnement, pour introduire dans l'air comprimé la substance à projeter provenant du récipient (9) du dispositif de projection.

9. Dispositif de projection selon la revendication 8, **caractérisé en ce que** le pistolet à air comprimé comprend un interrupteur à deux positions pour le réglage des différents modes de fonctionnement.

10. Dispositif de projection selon la revendication 7 ou 8, **caractérisé en ce que**, sur le pistolet à air comprimé ou sur le dispositif de projection, un dispositif de réglage est prévu, à l'aide duquel l'introduction de la quantité de substance à projeter dans le deuxième mode de fonctionnement est réglable.
